# EUROPÄISCHE PATENTSCHRIFT

(11) **EP 0 110 054 B1**
(45) Veröffentlichungstag und Bekanntmachung des Hinweises auf die Patenterteilung: **03.12.1986**
(21) Anmeldenummer: 83109808.2
(22) Anmeldetag: 30.09.1983
(51) Int. Cl.: H01J 61/00

(54) **Hochdruckentladungslampe mit Sockel und zugehöriger Fassung**
High pressure discharge lamp with a socket and fitting holder
Lampe à décharge à haute pression avec culot et douille correspondante

(30) Priorität: 01.10.1982 DE 3236462
(43) Veröffentlichungstag der Anmeldung: 13.06.1984
(73) Patentinhaber: Patent-Treuhand-Gesellschaft für elektrische Glühlampen mbH, 81543 München (DE)
(72) Erfinder: Block, Werner, Dr. Dipl.-Ing., D-8028 Taufkirchen (DE); Greiler, Wolfgang, D-8025 Unterhaching (DE)

## Beschreibung

Die Erfindung betrifft eine Hochdruckentladungslampe mit Sockel und zugehöriger Fassung, wobei die Hochdruckentladungslampe zwei auf der Längsachse und an gegenüberliegenden Seiten des Entladungsgefäßes angeordnete Elektroden mit jeweils einer zugeordneten Stromzuführung und eine diese umgebende Einschmelzung aufweist und wobei der nur an einer Einschmelzung befestigte Sockel zwei Kontaktelemente aufweist und wobei die dem Sockel zugewandte Stromzuführung direkt mit dem ersten Kontaktelement und die dem Sockel abgewandte Stromzuführung über einen elektrischen Leiter mit dem zweiten Kontaktelement verbunden ist. Eine solche Lampe ist aus dem Dokument DE-B-2 043179 bekannt.

Die hier beschriebenen Lampen werden vorzugsweise in Leuchten für Film- und Videoaufnahmen sowie zur Bühnenbeleuchtung und für ähnliche Zwecke verwendet. Darüber hinaus ist der Einsatz dieser Lampen aber auch zum Beispiel für Projektionszwecke oder auch für die Allgemeinbeleuchtung möglich.

Aufgrund der zweiendigen Bauform wurden die Lampen an jeder Einschmelzung mit je einem Sockel versehen. Die Einbaulänge ist dadurch entsprechend groß, weshalb die Lampen in den zugehörigen Reflektoren quer zur Reflektorlängsachse eingebaut werden mußten. Hierfür war es erforderlich, die Reflektoren seitlich mit Aussparungen zu versehen, so daß die beiden Lampensockel jeweils außerhalb des Reflektors angeordnet waren. Diese Anordnung ist nicht nur sperrig, sondern verringert wegen der am Reflektor ausgeschnittenen Flächen darüber hinaus die nutzbare Lichtmenge.

Um diese Probleme zu umgehen, wurde eine einseitig eingeschmolzene Lampe mit parallel zueinander und seitlich der Lampenlängsachse verlaufenden Elektroden und Stromzuführungen vorgeschlagen, wie sie zum Beispiel der DE-OS 2 402 422 oder der DE-OS 2 707 605 entnehmbar ist. Bei diesen einseitig eingeschmolzenen und ggf. mit einem Sockel versehenen Lampen ist durch die kompakte Bauform eine axiale Einbauweise der Lampe in einem Reflektor möglich, wodurch auch die die Lichtmenge mindernden Reflektorausschnitte nicht mehr angebracht werden müssen. Ein wesentlicher Nachteil dieser Lampen liegt jedoch darin, daß die Stromzuführungen der Lampe in relativ enger Nachbarschaft zueinander angeordnet sind. Für den normalen Lampenbetrieb kann das zwar ausreichend sein, bei der Wiederzündung betriebswarmer Lampen ergeben sich jedoch neue Schwierigkeiten. Für die Wiederzündung dieser noch betriebswarmen Lampen ist eine Hochspannung von bis zu 30 kV erforderlich. Bei dem geringen Abstand der Stromzuführungen, der Sockel- und Fassungskontakte führt diese hohe Spannung zu Überschlägen und unter ungünstigen Umständen sogar zur Zerstörung der hochwertigen Leuchtenteile.

Des weiteren ist bereits aus der DE-B 2 043 179 eine Hochdruckentladungslampe für stroboskopische Messungen mit an gegenüberliegenden, den Elektroden zugeordneten Einschmelzungen bekannt, deren erste Einschmelzung direkt und deren zweite Einschmelzung über einen elektrischen Leiter mit einem Sockel verbunden ist. Der Sockel, ein handelsüblicher für Zweifadenkraftfahrzeuglampen verwendeter Sockel vom Typ P 45 t, weist eine metallische Hülse auf, an deren der Lampe abgewandten Seite drei freiliegende Kontaktstifte angeordnet sind. Zwar leitet die innerhalb der metallischen Hülse und das erste Lampenende umgebende Vergußmasse aus Silikonkautschuk die von der Stroboskoplampe entwickelte Wärme gut ab, doch sind die metallische Hülse sowie die freiliegenden Kontaktstifte bei der hier erforderlichen Zündspannung von 15 kV nachteilig. Bekannterweise isoliert 1 mm Wegstrecke etwa 1 kV, so daß ein Mindestabstand der Kontaktstifte von 15 mm erforderlich wäre. Bei dem hier verwendeten Sockel P 45 t ist diese Forderung nicht erfüllt, so daß es leicht zu Überschlägen der Zündhochspannung kommt. Die Kontaktstifte dieses Sockels sind freiliegend und die metallische Hülse weist keinen Berührungsschutz auf.

Aufgabe der Erfindung ist es, eine kompakte, auch für die Warmzündung geeignete Hochdruckentladungslampe mit Sockel und zugehörigem Fassungsteil zu schaffen, die für den Einbau in Reflektoren geeignet ist. Die von der Lampe abgegebene Lichtmenge soll dabei nicht durch Reflektorausschnitte gemindert werden.

Die Hochdruckentladungslampe mit Sockel und zugehöriger Fassung mit den im Oberbegriff des Hauptanspruchs genannten Merkmalen ist erfindungsgemäß dadurch gekennzeichnet, daß der Sockel aus einem hochspannungsisolierenden Material besteht und daß die Kontaktelemente in einem bestimmten Abstand von einem Kragen aus einem hochspannungsisolierenden Material mindestens teilweise umgeben sind, und daß die zum Sockel gehörige Fassung ebenfalls aus einem hochspannungsisolierenden Material besteht und zwei Anschlußelemente aufweist, deren erste Enden für die kraftschlüssige Aufnahme der Kontaktelemente des Sockels vorgesehen sind und deren zweite Enden eine Anschlußmöglichkeit für eine Versorgungsspannung aufweisen, wobei die Anschlußelemente durch einen von deren ersten Enden bis über deren zweite Enden hinausragenden Steg getrennt sind, an den je ein die Anschlußelemente mindestens teilweise in einem bestimmten Abstand und einen Hohlraum bildend umgebender Kragen aus einem hochspannungsisolierenden Material angeformt ist.

Die Lampe ist für die genannten Anwendungszwecke vorteilhaft eine mit Wechselstrom betriebene Halogenmetalldampflampe ohne Außenkolben, die aufgrund ihrer kompakten Bauweise und der einseitigen Sockelung speziell für kleine, handliche Film- und Videoaufnahmeleuchten sowie für Reportageleuchten geeignet ist. Zum Schutz gegen Luftfeuchtigkeit kann sowohl der Sockel wie auch die Fassung silikonisiert oder glasiert sein. Anstelle der Halogenmetalldampflampe kann hierfür aber auch eine Hochdrucklampe ohne Halogenzusätze oder eine Edelgaslampe verwendet werden.

Die Kontaktelemente sind als Stifte und die Anschlußelemente als Buchsen ausgebildet und in einer Distanz D zueinander an dem zugehörigen Formkörper des Sockels bzw. der Fassung befestigt. Dabei entspricht die in Millimeter gemessene Distanz D höchstens dem 0,8fachen Betrag der maximal anzulegenden, in Kilovolt gemessenen Zündspannung einer betriebswarmen Lampe. Die Stifte werden in einem bestimmten Abstand über mindestens deren gesamte Länge von Hohlräume bildenden Kragen umgeben. Der das die Hochspannung führende Kontaktelement umgebende Kragen umgibt dieses vorteilhaft über den gesamten Umfang. Hierdurch ist eine ausreichende Isolierung der Kontaktelemente gegeneinander gegeben, die gegen einen Überschlag der Hochspannung während der Warmzündung der Lampe erforderlich ist. Zur Sicherstellung einer richtigen Lampenpolung weisen die Kragen außerdem einen unterschiedlichen Querschnitt auf. Die dem Sockel abgewandte Stromzuführung der Lampe ist vorteilhaft über ein flaches, vorgeformtes, starres Metallband - z. B. aus vernickeltem Kupfer - mit dem zweiten Kontaktelement des Sockels verbunden, wobei dessen schmale Stirnseite zur Verringerung der Wärmeaufnahme der Lampe zugewandt ist. Die große Oberfläche des Metallbandes strahlt einen großen Teil der entstehenden Wärme ab. Die am Sockel befestigte Einschmelzung der Lampe ist in einer mittig in dem Formkörper angeordneten Öffnung befestigt und/oder von einem sich in einem bestimmten Abstand mindestens in Richtung zu dem Metallband erstreckenden Kragen umgeben. Die sich aus der Tiefe der Öffnung und der Höhe des Kragens ergebende Gesamtlänge L, ist mindestens so groß wie die Distanz D. Dabei ist es ausreichend, wenn dieser Kragen die betreffende Einschmelzung nur etwa halbkreisförmig zum Gegenpol umgibt.

Die als Buchsen ausgebildeten Anschlußelemente sind an der Fassung ebenfalls in der Distanz D zueinander befestigt und nehmen die Kontaktelemente kraftschlüssig auf. Die Steckverbindung zwischen den Stiften des Sockels und den Buchsen der Fassung kann zweckmäßig mit einer Abziehsicherung versehen sein. Die beiden Anschlußelemente sind durch einen Steg voneinander getrennt, der die zweiten Enden der Anschlußelemente mindestens um die Länge L₂ = 0,5 D überragt. Die Breite B des Steges beträgt vorzugsweise mindestens 1,0 D. Durch diese Maßnahmen wird ein Hochspannungsüberschlag im Bereich der unteren Fassung mit Sicherheit vermieden. Die Buchsen selbst sind weiterhin von an den Steg angeformten, sich mindestens über 180° in Richtung zum Gegenpol erstreckenden und in einem bestimmten Abstand zu diesen verlaufenden Kragen umschlossen. Das die Hochspannung führende Anschlußelement ist vorteilhaft wieder über dessen gesamten Umfang von dem Kragen umgeben. Für das die Betriebsspannung führende Anschlußelement ist ein dieses nicht ganz umgebender Kragen ausreichend. Zur Sicherstellung einer richtigen Lampenpolung weisen die die Anschlußelemente der Fassung umgebenden Kragen mindestens teilweise unterschiedliche Querschnittsformen auf. Dabei ist die Querschnittsform korrespondierender Kontakt-und Anschlußelemente am Sockel und an der Fassung einander angepaßt. Die Fassung ist weiter mit Elementen zur Befestigung in einer Leuchte versehen. Auf Grund der hohen Wärmebelastung sind sowohl der Sockel wie auch die Fassung aus einem wärmebeständigen und hochspannungsisolierenden Material, wie z. B. Keramik, einstückig gefertigt.

Zur Verdeutlichung der Erfindung wird die Hochdruckentladungslampe mit Sockel und zugehöriger Fassung an Hand der folgenden zehn Figuren näher erläutert :
Figur 1 zeigt eine einseitig gesockelte Halogenmetalldampflampe in der Vorderansicht ;
Figur 2 zeigt die Lampe der Figur 1 in Draufsicht ;
Figur 3 zeigt eine einseitig gesockelte Halogenmetalldampflampe mit zugehörigen Fassung jeweils im Schnitt ;
Figur 4 zeigt den Formkörper des Sockels im Schnitt ;
Figur zeigt den Formkörper der Figur4 in Draufsicht ;
Figur 6 zeigt den Formkörper der Figur 4 in der Unteransicht ;
Figur 7 zeigt den Formkörper der Fassung im Schnitt ;
Figur zeigt den Formkörper der Figur 7 in Draufsicht ;
Figur 9 zeigt den Formkörper der Figur 7 in der Unteransicht ;
Figur 10 zeigt den Formkörper der Figur 7 in der Seitenansicht im Schnitt A-B.

In den Figuren 1 bis 3 ist eine einseitig gesockelte Halogenmetalldampflampe 1 dargestellt. Die zwei Elektroden 2 und 3 sind an gegenüberliegenden Seiten des Entladungsgefäßes 4 angeordnet, wobei jede Elektrode 2 bzw. 3 eine den zugeordneten Stromzuführungen 5 und 6 umgebende Einschmelzung 7 und 8 aufweist. Die Einschmelzung 7 ist an einem zwei Kontaktstifte 9 und 10 aufweisenden Sockel 11 befestigt. Die dem Sockel 11 zugewandte Stromzuführung 5 ist mit dem Kontaktstift 9 direkt elektrisch verbunden, während die elektrische Verbindung der dem Sockel 11 abgewandten Stromzuführung 6 mit dem Kontaktstift 10 über ein flaches, vorgeformtes, starres, vernickeltes Kupferband 12 erfolgt, dessen Schmalseite der Lampe 1 zugewandt ist. Durch das vernickelte Kupferband 12 wird während des Lampenbetriebes eine gute Wärmeabstrahlung erreicht. Der Abstand zwischen dem Entladungsgefäß 4 der Lampe 1 und dem vernickelten Kupferband 12 beträgt ca. 5 mm.

Die Halogenmetalldampflampe 1 wird mit 220 V/50 Hz betrieben und hat im vorliegenden Beispiel bei einer Lampenspannung von 45 V eine Leistungsaufnahme von 250W. Für die Zündung, insbesondere für die Wiederzündung der betriebswarmen Lampe wird eine Spannung von 20 kV bis maximal 30 kV benötigt. Diese Hochspannung liegt über den Kontaktstift 9 an der Lampe 1 an. Hierfür ist eine entsprechende Hochspannungsisolierung hauptsächlich der Hochspannung führenden Bauteile erforderlich. Die zwei Kontaktstifte 9 und 10 sind deshalb in einer Distanz D von 19 mm zueinander angeordnet und werden über etwas mehr als deren Länge von jeweils einem einen zylindrischen Hohlraum 13 und 14 bildenden Kragen 15 und 16 vollständig umgeben. Die Position eines Reflektors R zu der Halogenmetalldampflampe 1 - z. B. in einer Film- oder Videoaufnahmeleuchte - ist in der Figur 3 gestrichelt angedeutet.

Bei zusätzlicher Betrachtung der Figuren 4 bis 6, die unterschiedliche Ansichten des geformten einstückigen Sockelkörpers aus Keramik darstellen, ist erkennbar, daß zur Sicherstellung einer richtigen Lampenpolung der den Hochspannungs-Kontaktstift 9 umgebende Kragen 15 an seiner Mantelfläche zylinderförmig ausgebildet ist, wohingegen die Mantelfläche des Kragens 16 an der inneren, dem Gegenpol zugewandten Seite eine ebene Fläche aufweist. Des weiteren ist zur Isolierung gegen die auftretende Hochspannung die am Sockel 11 befestigte Einschmelzung 7 in einem bestimmten Abstand in Richtung zu dem Kupferband 12 von einem etwa halbkreisförmigen Kragen 17 umgeben. Die Höhe des halbkreisförmigen Kragens 17 beträgt 10 mm. Die Einschmelzung 7 ist zusätzlich in einer runden Öffnung 18 im zentralen Teil des Sockelkörpers angeordnet. Die sich aus der Höhe des Kragens 17 und der Tiefe der Öffnung 18 ergebende Gesamtlänge L₁ beträgt ca. 23 mm. Zur Aufnhame der Kontaktstifte 9 und 10 ist der Sockelkörper weiterhin mit entsprechenden Öffnungen 19 und 20 versehen.

Die mechanische und elektrische Verbindung sämtlicher Metallteile - der Kontaktstift 9 mit der Stromzuführung 5 einerseits sowie die Stromzuführung 6 mit dem vernickelten Kupferband 12 und dem Kontaktstift 10 andererseits - erfolgt zweckmäßig durch eine Hartlötung oder eine Punktschweißung, um eine ausreichende Wärmebeständigkeit während des Lampenbetriebes zu erreichen. Die auf diese Weise vormontierte Baugruppe wird in den Sockelkörper eingeführt. Die verbleibenden Hohlräume der Öffnungen 18, 19 und 20 werden anschließend mit einem wärmebeständigen und hochspannungsisolierenden Kitt (nicht dargestellt) ausgefüllt, der dann nach dem Justieren der Lampe zum Sockel 11 aushärtet.

Die für die einseitig gesockelte Halogenmetalldampflampe 1 passende Fassung 21 ist in der Figur 3 und der entsprechende Fassungskörper detaillierter in den Figuren 7 bis 10 dargestellt. Wie der Sockelkörper, so ist auch der Fassungskörper einstückig aus Keramik gefertigt. Die zwei den Kontaktstiften 9 und 10 des Sockels 11 entsprechenden und in einer Distanz D von 19 mm zueinander angeordneten Anschlußbuchsen 22 und 23 sind zur Isolierung gegeneinander durch einen Steg 24 getrennt, der an der Unterseite die Anschlußelemente um eine Länge L₂ von 13 mm überragt. Um einen Spannungsüberschlag bei der Zündung der Lampe 1 zu vermeiden, soll die überstehende Länge L₂ dieses Steges 24 mindestens das 0,5fache der Distanz D betragen. Die Breite B des Steges 24 entspricht der maximalen Breite der Fassung 21 (im Ausführungsbeispiel ist B = 40 mm). Zur weiteren Isolierung der Anschlußbuchsen 22 und 23 gegen die Hochspannung ist mindestens die die Hochspannung führende Anschlußbuchse 22 über deren gesamte Länge in einem bestimmten Abstand von einem Kragen 25 vollkommen umgeben. Die entsprechende Gegenbuchse 23 weist dagegen nur einen nach außen geöffneten Kragen 26 auf. Zwischen den Anschlußbuchsen 22 und 23 und den zugehörigen Kragen 25 und 26 ist jeweils ein Hohlraum 27 bzw. 28 vorgesehen. Beim Einstecken einer Halogenmetalldampflampe 1 in die Fassung 21 schieben sich die Kragen 15 und 16 des Sockels 11 in diese Hohlräume 27 und 28. Dadurch wird der Weg eines möglichen Funkenüberschlages wesentlich verlängert und somit die Hochspannungsfestigkeit der Anordnung bedeutend erhöht. Wie insbesondere der Figur zu entnehmen ist, sind die Kragen 25 und 26 zur Sicherstellung einer richtigen Lampenpolung unterschiedlich gestaltet und in der Formgebung den korrespondierenden Kragen 15 und 16 des Sockelkörpers angepaßt : Der Kragen 25 weist eine runde Form auf, wohingegen der Kragen 26 an der dem Gegenpol zugewandten Seite die ebene Fläche des Steges 24 aufweist.

Die Anschlußbuchsen 22 und 23 sind an der Unterseite mit einem Gewindeansatz versehen, an denen jeweils mittels einer Mutter 29 bzw. 30 der Anschluß der Versorgungsleitungen 31 und 32 erfolgt. Die die Hochspannung führende Anschlußbuchse 22 ist hierbei direkt an dem Fassungskörper befestigt, während die Anschlußbuchse 23 über eine Kontaktplatte 33 mit diesem verschraubt ist. Diese Kontaktplatte 33 weist eine trapezförmige Gestalt auf, wobei dessen längste Seite der offenen Seite des Kragens 26 zugewandt ist. Durch den offenen Kragen 26 ist eine gute Kühlung der Kontaktplatte 33 - z. B. durch einen im Gerätegehäuse installierten Ventilator (nicht dargestellt) - gewährleistet. Darüber hinaus sind aber auch andere Befestigungsarten der Anschlußbuchsen 22 und 23 im Fassungskörper möglich. Die Öffnungen 34, 35 und 36 in dem Fassungskörper sind für die Befestigung der Anschlußbuchsen 22 und 23 vorgesehen. Für die an den Versorgungsleitungen 31 und 32 befestigten Kabelschuhe 37 und 38 ist der Sockelkörper 21 mit Aussparungen 39, 40 und 41 versehen. Zur Befestigung des Fassungskörpers 21 - z. B. in einer Film- oder Videoaufnahmeleuchte - weist dieser weiterhin zwei je eine Befestigungsschraube (nicht dargestellt) aufnehmende Befestigungsschlitze 42 und 43 auf.

## Patentansprüche

1. Hochdruckentladungslampe (1) mit Sockel (11) und zugehöriger Fassung (21), wobei die Hochdruckentladungslampe (1) zwei auf der Längsachse und an gegenüberliegenden Seiten des Entladungsgefäßes (4) angeordnete Elektroden (2, 3) mit jeweils einer zugeordneten Stromzuführung (5, 6) und eine diese umgebende Einschmelzung (7, 8) aufweist und wobei der nur an einer Einschmelzung (7) befestigte Sockel (11) zwei Kontaktelemente (9, 10) aufweist und wobei die dem Sockel (11) zugewandte Stromzuführung (5) direkt mit dem ersten Kontaktelement (9) und die dem Sockel (11) abgewandte Stromzuführung (6) über einen elektrischen Leiter (12) mit dem zweiten Kontaktelement (10) verbunden ist, dadurch gekennzeichnet, daß der Sockel (11) aus einem hochspannungsisolierenden Material besteht und daß die Kontaktelemente (9, 10) in einem bestimmten Abstand von einem Kragen (15, 16) aus einem hochspannungsisolierenden Material mindestens teilweise umgeben sind, und daß die zu dem Sockel (11) gehörige Fassung (21) ebenfalls aus einem hochspannungsisolierenden Material besteht und zwei Anschlußelemente (22, 23) aufweist, deren erste Enden für die kraftschlüssige Aufnahme der Kontaktelemente (9, 10) des Sockels (11) vorgesehen sind und deren zweite Enden eine Anschlußmöglichkeit (29, 30) für eine Versorgungsspannung aufweisen, wobei die Anschlußelemente (22, 23) durch einen von deren ersten Enden bis über deren zweite Enden hinausragenden Steg (24) getrennt sind, an den je ein die Anschlußelemente mindestens teilweise in einem bestimmten Abstand und einen Hohlraum (27, 28) bildend umgebender Kragen (25, 26) aus einem hochspannungsisolierenden Material angeformt ist.

2. Hochdruckentladungslampe nach Anspruch 1, dadurch gekennzeichnet, daß die Kontaktelemente als Stifte (9, 10) und die Anschlußelemente als Buchsen (22, 23) ausgebildet und in einer Distanz D zueinander an einem zugehörigen Formkörper des Sockels (11) bzw. der Fassung (21) befestigt sind, wobei die in Millimeter gemessene Distanz D höchstens dem 0,8fachen Betrag der maximal anzulegenden, in Kilovolt gemessenen Zündspannung einer betriebswarmen Lampe entspricht.

3. Hochdruckentladungslampe (1) nach Anspruch 1 oder 2, dadurch gekennzeichnet, daß die Kontaktelemente (9, 10) des Sockels (11) über mindestens deren gesamte Länge und Hohlräume (13, 14) bildend von den Kragen (15, 16) vollständig umgeben werden.

4. Hochdruckentladungslampe (1) nach einem der Ansprüche 1 bis 3, dadurch gekennzeichnet, daß zur Sicherstellung einer richtigen Lampenpolung die Kragen (15, 16) einen unterschiedlichen Querschnitt aufweisen.

5. Hochdruckentladungslampe (1) nach einem der Ansprüche 2 bis 4, dadurch gekennzeichnet, daß die an dem Sockel (11) befestigte Einschmelzung (7) der Lampe (1) in einer mittig in dem Formkörper des Sockels angeordneten Öffnung (18) befestigt und/oder von einem sich mindestens in Richtung zu dem elektrischen Leiter (12) erstreckenden Kragen (17) umgeben ist.

6. Hochdruckentladungslampe (1) nach Anspruch 5, dadurch gekennzeichnet, daß die sich aus der Tiefe der Öffnung (18) und der Höhe des Kragens (17) ergebende Gesamtlänge L₁ mindestens so groß ist wie die Distanz D.

7. Hochdruckentladungslampe (1) nach einem der Ansprüche 1 bis 6, dadurch gekennzeichnet, daß der elektrische Leiter (12) zwischen der dem Sockel (11) abgewandten Stromzuführung (6) und dem zweiten Kontaktelement (10) ein flaches, vorgeformtes, starres Metallband ist.

8. Hochdruckentladungslampe (1) nach einem der Ansprüche 2 bis 7, dadurch gekennzeichnet, daß die Länge L₂ des die zweiten Enden der Anschlußelemente (22, 23) überragenden Steges (24) mindestens 0,5 D beträgt.

9. Hochdruckentladungslampe (1) nach einem der Ansprüche 2 bis 8, dadurch gekennzeichnet, daß die Breite B des Steges mindestens 1,0 D beträgt.

10. Hochdruckentladungslampe (1) nach einem der Ansprüche 1 bis 9, dadurch gekennzeichnet, daß zur Sicherstellung einer richtigen Lampenpolung die die Anschlußelemente (22, 23) der Fassung (21) umgebenden Kragen (25, 26) unterschiedliche Querschnitte aufweisen, wobei die Kragen (15, 16) des Sockels (11) und die Kragen (25, 26) der Fassung (21) korrespondierender Kontakt- und Anschlußelemente (9 mit 22 und 10 mit 23) in der Querschnittsform einander angepaßt sind.

11. Hochdruckentladungslampe (1) nach einem der Ansprüche 1 bis 10, dadurch gekennzeichnet, daß die Fassung (21) mit Befestigungselementen (42, 43) versehen ist.

12. Hochdruckentladungslampe (1) nach einem der Ansprüche 2 bis 11, dadurch gekennzeichnet, daß die Formkörper des Sockels (11) und der Fassung (21) jeweils einstückig sind und aus Keramik bestehen.

13. Hochdruckentladungslampe nach einem der Ansprüche 1 bis 12, dadurch gekennzeichnet, daß die Lampe (1) eine mit Wechselspannung betreibbare Halogenmetalldampflampe ist.

## Claims

1. A high-pressure discharge lamp (1) with a base (11) and a socket (21) associated therewith, the high-pressure discharge lamp (1) comprising two electrodes (2, 3) disposed towards opposite ends of the discharge vessel (4) on the longitudinal axis thereof, electrical connection leads (5, 6) of which one is associated in each case with one electrode, and a seal (7, 8) surrounding the respective connection lead, with the base (11), which is affixed to one seal (7), comprising two contact elements (9, 10) and the connection lead (5) facing the base (11) being connected directly to the first contact element (9) and the connection lead (6) which is the more remote from the base (11) being connected by an electrical conductor (12) to the second contact element (10), characterized in that the base (11) consists of a material capable of providing insulation at high voltage, the contact elements (9, 10) are surrounded, at least in part, at a certain spacing by a collar (15, 16) of a material capable of providing insulation at high voltage, and the socket (21) associated with the base (11) also consists of a material capable of providing insulation at high voltage and comprises two connection elements (22, 23) whose first ends are provided for the force-locking engagement of the contact elements (9, 10) of the base (11) and whose second ends comprise means (29, 30) for supply voltage connection, with the connection elements (22, 23) being separated by a partition web (24) projecting from one of the first ends thereof beyond the second ends on which collars (25, 26) of a material capable of providing insulation at high voltage are integrally formed surrounding the respective connection elements at least in part at a certain spacing and forming cavities (27, 28).

2. A high-pressure discharge lamp as claimed in claim 1, characterized in that the contact elements are constituted as pins (9, 10) and the connection elements are constituted as bushings (22, 23), the pins and bushings being held at a spacing D in an associated formed body of the base (11) and in the socket (21) respectively, the spacing D as expressed in millimeters being at most 0.8 times the value in kilovolts of the maximum applicable ignition voltage of an operation- warmed lamp.

3. A high-pressure discharge lamp (1) as claimed in claim 1 or 2, characterized in that the contact elements (9, 10) of the base (11) are fully surrounded by the collars (15, 16) over their entire length, with cavities (13,14) being formed thereby.

4. A high-pressure discharge lamp (1) as claimed in one of the claims 1 to 3, characterized in that the collars (15, 16) have different cross- section for assuring correct polarization of the electrical connections.

5. A high-pressure discharge lamp (1) as claimed in one of the claims 2 to 4, characterized in that the seal (7) of the lamp (1) is affixed in an opening (18) provided in the middle of the formed body of the base (11) and/or is surrounded by a collar (17) extending at least towards the electrical conductor (12).

6. A high-pressure discharge lamp (1) as claimed in claim 5, characterized in that the total length L, composed of the depth of the opening (18) and the height of the collar (17) is at least as large as the spacing D.

7. A high-pressure discharge lamp (1) as claimed in one of the claims 1 to 6, characterized in that the electrical conductor (12) between the connection lead (6) facing away from the base (11) and the second contact element (10) is a flat preformed rigid metal strip.

8. A high-pressure discharge lamp (1) as claimed in one of the claims 2 to 7, characterized in that the length L₂ of the web (24) projecting beyond the second ends of the connection elements (22, 23) is at least 0.5 D.

9. A high-pressure discharge lamp (1) as claimed in one of the claims 2 to 8, characterized in that the width B of the web is at least 1.0 D.

10. A high-pressure discharge lamp (1) as claimed in one of the claims 1 to 9, characterized in that, in order to assure proper polarity of connection, the collars (25, 26) surrounding the connection elements (22, 23) of the socket (21) have different cross-sections, with the collars (15, 16) of the base (11) and the collars (25, 26) of the socket (21) of corresponding contact and terminal elements (9 corresponding to 22 and 10 corresponding to 23) being fitted to one another in their cross-sectional shape.

11. A high-pressure discharge lamp (1) as claimed in one of the claims 1 to 10, characterized in that the socket (21) is provided with affixing means (42, 43).

12. A high-pressure discharge lamp (1) as claimed in one of the claims 2 to 11, characterized in that the formed bodies of the base (11) and the socket (21) are made in one piece of ceramic material.

13. A high-pressure discharge lamp as claimed in one of the claims 1 to 12, characterized in that the lamp (1) is a halogen-metal vapour lamp operable with alternating voltage.

## Revendications

1. Lampe à décharge à haute pression (1) comprenant un culot (11) et une douille correspondante (21), cette lampe à décharge à haute pression (1) présentant deux électrodes (2, 3) disposées selon l'axe longitudinal sur des côtés opposés du compartiment de décharge (4) et pourvues à chaque fois d'une alimentation associée en courant (5, 6), ainsi qu'un scellement (7, 8) qui entoure cette alimentation, le culot (11), fixé seulement à un scellement (7), comportant deux éléments de contact (9, 10), l'alimentation en courant (5) tournée vers le culot (11) étant directement raccordée au premier élément de contact (9) et l'alimentation en courant (6) tournée à l'opposé du culot (11) étant raccordée au second élément de contact (10) par l'intermédiaire d'un conducteur électrique (12), caractérisée par le fait que le culot (11) consiste en un matériau isolant de la haute tension : par le fait que les éléments de contact (9, 10) sont entourés au moins partiellement, à une distance déterminée, par un collet (15, 16) en un matériau isolant de la haute tension ; et par le fait que la douille (21) faisant partie du culot (11) consiste également en un matériau isolant de la haute tension et présente deux éléments de raccordement (22, 23), dont les premières extrémités sont prévues pour recevoir mécaniquement les éléments de contact (9, 10) du culot (11) et dont les secondes extrémités offrent une possibilité de raccordement (29, 30) pour une tension d'alimentation, les éléments de raccordement (22, 23) étant séparés par une membrure (24) qui part de leurs premières extrémités et dépasse au-delà de leurs secondes extrémités, et sur laquelle est moulé solidairement un collet respectif (25, 26) en un matériau isolant de la haute tension, qui entoure au moins partiellement les éléments de raccordement à une distance déterminée, en formant une cavité (27, 28).

2. Lampe à décharge à haute pression selon la revendication 1, caractérisée par le fait que les éléments de contact sont réalisés sous la forme de fiches (9, 10) et les éléments de raccordement sont conçus en tant que douilles (22, 23) et sont fixés, à une distance mutuelle D, à un corps moulé correspondant du culot (11) ou de la douille (21), respectivement, la distance D mesurée en millimètres correspondant, au maximum, à 0,8 fois la valeur de la tension d'amorçage applicable au maximum, mesurée en kilovolts, d'une lampe chaude en service.

3. Lampe à décharge à haute pression (1) selon la revendication 1 ou 2, caractérisée par le fait que les éléments de contact (9, 10) du culot (11) sont intégralement entourés par les collets (15, 16) sur au moins toute leur longueur, en formant des cavités (13, 14).

4. Lampe à décharge à haute pression (1) selon l'une des revendications 1 à 3, caractérisée par le fait que, pour assurer une polarisation correcte de cette lampe, les collets (15, 16) possèdent une section différente.

5. Lampe à décharge à haute pression (1) selon l'une des revendications 2 à 4, caractérisée par le fait que le scellement (7) de cette lampe (1) fixé au culot (11) est fixé dans une ouverture (18) pratiquée centralement dans le corps moulé du culot, et /ou est entouré par un collet (17) s'étendant au moins en direction du conducteur électrique (12).

6. Lampe à décharge à haute pression (1) selon la revendication 5, caractérisée par le fait que la longueur totale Lₗ, résultant de la profondeur de l'ouverture (18) et de la hauteur du collet (17), est au moins aussi grande que la distande D.

7. Lampe à décharge à haute pression (1) selon l'une des revendications 1 à 6, caractérisée par le fait que le conducteur électrique (12), entre l'alimentation en courant (6) tournée à l'opposé du culot (11) et le second élément de contact (10), est une bande métallique rigide, aplatie et préformée.

8. Lampe à décharge à haute pression (1) selon l'une des revendications 2 à 7, caractérisée par le fait que la longueur L₂ de la membrure (24) saillant des secondes extrémités des éléments de raccordement (22, 23) mesure au moins 0,5 D.

9. Lampe à décharge à haute pression (1) selon l'une des revendications 2 à 8, caractérisée par le fait que la largeur B de la membrure mesure au moins 1,0 D.

10. Lampe à décharge à haute pression (1) selon l'une des revendications 1 à 9, caractérisée par le fait que, pour assurer une polarisation correcte de cette lampe, les collets (25, 26) entourant les éléments de raccordement (22, 23) de la douille (21) présentent des sections différentes, les collets (15, 16) du culot (11) et les collets (25, 26) de la douille (21) d'éléments de contact et de raccordement correspondants (9 avec 22 et 10 avec 23) ayant des configurations de section mutuellement adaptées.

11. Lampe à décharge à haute pression (1) selon l'une des revendications 1 à 10, caractérisée par le fait que la douille (21) est munie d'éléments de fixation (42, 43).

12. Lampe à décharge à haute pression (1) selon l'une des revendications 2 à 11, caractérisée par le fait que les corps moulés du culot (11) et de la douille (21) constituent à chaque fois une pièce monobloc, et consistent en de la céramique.

13. Lampe à décharge à haute pression selon l'une des revendications 1 à 12, caractérisée par le fait que cette lampe (1) est une lampe à halogène à vapeur métallique, pouvant fonctionner sous tension alternative.
